# EUROPÄISCHE PATENTSCHRIFT

(11) **EP 2 921 593 B1**
(45) Veröffentlichungstag und Bekanntmachung des Hinweises auf die Patenterteilung: **21.11.2018**
(21) Anmeldenummer: 15000781.3
(22) Anmeldetag: 14.03.2015
(51) Int. Cl.: E03C 1/02

(54) **EINHEIT AUS ARMATURENGRUNDKÖRPER UND VORRICHTUNG FÜR DIE DICHTHEITSPRÜFUNG EINER SANITÄRINSTALLATION**
UNIT WITH A MAIN BODY OF A FITTING AND A DEVICE FOR TESTING THE TIGHTNESS OF A SANITARY INSTALLATION
UNITÉ AVEC UN CORPS PRINCIPAL D'ARMATURE ET UN DISPOSITIF POUR LE CONTRÔLE D'ÉTANCHÉITÉ D'UNE INSTALLATION SANITAIRE

(30) Priorität: 20.03.2014 AT 2022014
(43) Veröffentlichungstag der Anmeldung: 23.09.2015
(73) Patentinhaber: Gustav Schmiedl Armaturenfabrik Gesellschaft m.b.H. & Co. KG, 6060 Hall (AT)
(72) Erfinder: Anker, Oliver, 6075 Tulfes (AT)
(74) Vertreter: Torggler & Hofinger Patentanwälte

(56) Entgegenhaltungen:
- EP-A2- 0 032 389
- DE-A1- 19 856 157
- DE-U1- 9 012 082

## Beschreibung

Die Erfindung betrifft eine Einheit aus einem Armaturengrundkörper und einer Vorrichtung für die Dichtheitsprüfung einer Sanitärinstallation, wobei Anschlüsse des Armaturengrundkörpers, die alle in Öffnungen an der Oberseite des Armaturengrundkörpers enden, mit Anschlussleitungen verbindbar sind, wobei die Vorrichtung, die anstelle einer Armatur an der Oberseite des Armaturengrundkörpers dichtend montiert wird, einen Verschlussblock aufweist, in dessen Unterseite eine Strömungsverbindung zwischen allen Öffnungen in der Oberseite des Armaturengrundkörpers ausgebildet ist.

Für die Rohinstallation von Wasserleitungen in Sanitärräumen werden Wandeinbaugehäuse verwendet, die zuerst dazu dienen, einen Armaturengrundkörper aufzunehmen, der mit Anschlussleitungen, Ausgangsleitungen zu Wasserauslässen, oder dergleichen verbunden wird und nach Abschluss der Bau- und Installationsarbeiten eine Sanitärarmatur aufnehmen, sobald die wandseitigen Voraussetzungen erfüllt sind.

Ein in eine Leitung einbaubarer Grundkörper mit Öffnungen an der Oberseite ist beispielsweise aus der EP 32 389 bekannt. Daran können verschiedene Anschlussstücke oder auch eine bloße Abdeckung befestigt werden.

Im Falle einer Sanitärarmatur schließt eine Abdeckrosette das Wandeinbaugehäuse ab. Üblicherweise kann der Armaturengrundkörper mit vier Anschlussleitungen verbunden werden, sodass an seiner Oberseite vier Öffnungen im Quadrat angeordnet sind.

Vor der Anbringung der Sanitärarmatur muss die Installation auf Dichtheit geprüft werden. Hierfür sind sogenannte Abdrückvorrichtungen in Verwendung, die mit dem im Wandeinbaugehäuse angeordneten Armaturengrundkörper verbunden werden, sodass die Leitungen bzw. Abschnitte davon unter Druck gesetzt werden können, und eventuelle Lecks vor Fertigstellung erkannt werden. Ein Beispiel für eine derartige Vorrichtung findet sich in DE 19 856 157.

Das gemeinsame Problem aller bekannten Abdrückvorrichtungen liegt dabei darin, dass immer nur zwei benachbarte Öffnungen verbunden werden können, sodass nicht jede Durchflusskonstellation direkt geprüft werden kann, beispielsweise von einer ersten Öffnung zur dritten von vier. Ein weiterer Nachteil ist, dass nach jedem Prüfvorgang die Vorrichtung abmontiert, verdreht und wieder montiert werden muss, da bei montierter Vorrichtung keine "Umschaltmöglichkeit" vorgesehen ist.

Die Erfindung hat es sich nun zur Aufgabe gestellt, diese Situation zu verbessern und eine Druckprüfung wesentlich zu vereinfachen und zu beschleunigen. Erfindungsgemäß ist daher vorgesehen, dass im Verschlussblock mindestens ein Verschlussstopfen vorgesehen ist, mit dessen Hilfe Strömungswege zwischen den Öffnungen des Armaturengrundkörpers sperrbar sind.

Im Gegensatz zu den bekannten Abdrückvorrichtungen wird auf diese Weise erstmals ein Durchfluss zwischen allen Anschlussleitungen möglich. Die Strömungsverbindung ist dabei bevorzugt durch einen nach unten offenen Ringkanal gebildet, der sich rund um eine mittige Verbindungsschraube erstreckt. Wenn nun die Dichtheit einzelner Strömungswege zwischen den Öffnungen überprüft werden soll, so werden in nicht benötigte Öffnungen Verschlussstopfen eingesetzt, die die Anschlussleitung(en) verschließen.

Der Verschlussblock weist in einer bevorzugten Ausführung pro Öffnung im Armaturengrundkörper eine Aufnahme oder Bohrung für den Verschlussstopfen auf. In einer weiteren bevorzugten Ausführung ist dabei vorgesehen, dass der Verschlussstopfen in seiner Aufnahme von außen verstellbar ist. Insbesondere ist der Verschlussstopfen an einer in der Aufnahme bzw. Bohrung verdrehbaren Ventilspindel angeordnet.

Somit lässt sich die Öffnung im Armaturengrundkörper nach Art eines Ventils verschließen und wieder öffnen, ohne dass der Verschlussblock entfernt werden muss, da jeder Verschlussstopfen in der geöffneten Stellung in den Ringkanal zurückgezogen ist.

Da bevorzugt vier Ventilspindeln im Verschlussblock einzeln verstellbar vorgesehen sind, werden die erzielbaren Montagevorteile und Zeitgewinne bei einer derartigen Ausführung noch augenscheinlicher.

In einer vereinfachten Ausführung können die Verschlussstopfen auch in die Aufnahmen im Ringkanal eingesteckt sein, wobei für Entnahme bzw. Versetzung der Verschlussstopfen der Verschlussblock gelöst und wieder montiert wird. Es ist aber auch in dieser Ausführung die Strömungsverbindung zwischen allen Öffnungen möglich und beliebige Strömungswege sind wählbar.

In beiden Ausführungen ist es zusätzlich von Vorteil, wenn an der Unterseite des Verschlussblocks eine stiftförmige Positionierhilfe zum Eingriff in eine Ausnehmung des Armaturengrundkörpers vorsteht. Dies schließt Zwischenstellungen aus und erleichtert die Handhabung des Verschlussblocks.

Nachstehend wird nun die Erfindung an Hand der Figuren der beiliegenden Zeichnung näher beschrieben, ohne darauf beschränkt zu sein. Es zeigen:
- Fig. 1: eine Schrägansicht eines Wandeinbaugehäuses mit einer ersten Ausführung der Vorrichtung für die Dichtheitsprüfung,
- Fig. 2: eine Draufsicht auf die Vorrichtung mit abgenommenem Deckel,
- Fig. 3: eine Draufsicht auf die mit dem Armaturengrundkörper zu verbindende Seite der ersten Ausführung der Vorrichtung,
- Fig. 4: eine Schrägansicht der Vorrichtung von unten,
- Fig. 5: einen Längsschnitt durch ein Wandeinbaugehäuse mit montierter Vorrichtung nach der Linie IV-IV in Fig. 2, und
- Fig. 6 und 7: Längsschnitte ähnlich Fig. 5 durch eine zweite Ausführung mit zwei unterschiedlichen Durchflusswegen.

Ein Wandeinbaugehäuse für sanitäre Installationselemente weist einen Basis- oder Bodenteil 1 und eine mit dem Bodenteil 1 verbundene Seitenwand 2 auf, und ist an der Vorderseite 4 offen. Das Wandeinbaugehäuse kann jede geeignete Form aufweisen, bevorzugt ist zumindest der vordere Abschnitt der Seitenwand 2 hohlzylindrisch ausgebildet. Ein sanitäres Installationselement umfasst einen Armaturengrundkörper 25 sowie eine daran nach Abschluss der Roh- und Fertigungsarbeiten zu montierende, nicht gezeigte Sanitärarmatur, wobei eine Abdeckrosette das Wandeinbaugehäuse überdeckt. Die Abdeckrosette wird der Sanitärarmatur angepasst ausgewählt. Die Sanitärarmatur kann beispielsweise ein Einhebelmischer mit und ohne Umstellung, ein Thermostat, ein Unterputzventil, etc. sein.

Das Wandeinbaugehäuse ist mit Durchtrittsöffnungen 5 versehen, durch die Anschlussleitungen mit dem Armaturengrundkörper 25 verbunden werden. Bevorzugt sind vier Durchtrittsöffnungen 5 über kreuz angeordnet, wobei beispielsweise durch die linke und die gegenüberliegende rechte Durchtrittsöffnung Kalt- und Warmwasserleitung und durch die obere und untere Durchtrittsöffnung Leitungen zu Brause- bzw. Wannenanschlüssen geführt werden können. Im Armaturengrundkörper 25 werden die vier Anschlüsse umgelenkt und treten parallel an der Vorderseite in Öffnungen 26 aus. In der mit dem Armaturengrundkörper 25 zu verbindenden Sanitärarmatur werden dann die entsprechenden Verbindungen zwischen den Leitungen hergestellt.

Während der gesamten Rohmontage bis zur Fertigstellung der gesamten Installations- und Bauarbeiten ist eine Abdeckung bzw. ein Verschluss der Vorderseite 4 des Wandeinbaugehäuses vorteilhaft, um eine Verschmutzung des Armaturengrundkörpers 25 und der Öffnungen 26 zu vermeiden. Es ist daher gängige Praxis, die Vorrichtung zur Dichtheitsprüfung als Zubehör zu jedem Wandeinbaugehäuse mitzuliefern, und nicht nur für die Dichtheitsprüfung vorzusehen, sondern schon als Gehäuseabdeckung in der Bauphase. Die Vorrichtung wird daher so frühzeitig als möglich mit dem Armaturengrundkörper 25 verbunden. Die Vorrichtung weist einen Verschlussblock 30 auf, der in Anpassung an die Form des Wandeinbaugehäuses ausgestaltet ist und in der gezeigten Ausführung einen zylindrischen Einsatzteil bildet. Wie aus Fig. 4 ersichtlich, ist der Verschlussblock 30 im vorderen Bereich ebenfalls hohl und durch einen Deckel 35 verschlossen. Nach Abnahme des Deckels 35 ist eine mittig angeordnete Schraube 29 zugänglich und mittels eines Werkzeugs, insbesondere eines Inbusschlüssels verdrehbar, wobei die Schraube 29 zur Fixierung in der zentralen Bohrung 28 des Armaturengrundkörpers 25 dient. Der Inbusschlüssel kann dem Verschlussblock 30 beigepackt sein und nach Abnahme des Deckels 25 zur Verfügung stehen. Die zinnenartigen Fortsätze 36 an der Vorderseite des Verschlussblockes 30 erleichtern die lotrechte, horizontale und wandparallele Ausrichtung des Wandeinbaugehäuses bei der Montage.

Der Armaturengrundkörper 25 weist einen ringförmigen Wandabschnitt 27 auf, der die Öffnungen 26 umgibt, und in den ein entsprechender axialer ringförmiger Endabschnitt 37 des Verschlussblocks 30 eingreift. Um eine beliebige Strömungsverbindung zwischen den Öffnungen 26 an der Oberseite des Armaturengrundkörpers 25 zu ermöglichen, umschließt der Endabschnitt 37 einen Ringkanal 31, in dem pro Öffnung 26 eine Aufnahme oder Bohrung 32 für einen Verschlussstopfen 34 vorgesehen ist. In einer ersten Ausführung (Fig. 2, 3, 5) ist jeder Verschlussstopfen 34 an einer verstellbaren Ventilspindel 33 angeordnet, die in ihrer Aufnahme bzw. Bohrung 32 im Verschlussblock 30 verdrehbar gelagert ist und mittels eines Werkzeugs, insbesondere des bereits erwähnten Inbusschlüssels betätigbar ist. In Fig. 5 ist die links gezeigte Ventilspindel 33 in der offenen Position, in der ihr Verschlussstopfen 34 oberhalb der Öffnung 26 liegt, und eine zweite, rechte Ventilspindel 33 in der geschlossenen Position gezeigt, in der deren Verschlussstopfen 34 in die Öffnung 26 abgesenkt ist und diese verschließt. Hinter der zentralen Schraube 29 ist ein Teil eines dritten, frei liegenden Verschlussstopfens 34 erkennbar, dies bedeutet, dass die diesem dritten Verschlussstopfen 34 zugeordnete Öffnung 26 ebenfalls offen ist und ein Durchfluss vom linken Anschluss über den Ringkanal 31 in den hinter der Zeichenebene liegenden Anschluss möglich ist. Diese Verbindung kann daher auf Dichtheit geprüft werden. Es ist durch einfaches Verdrehen einer oder mehrerer Ventilspindeln 33 möglich, jeden gewünschten Strömungsweg zu öffnen bzw. zu verschließen, ohne dass der Verschlussblock 30 entfernt und wieder montiert werden muss.

Am Verschlussblock 30 ist, wie aus Fig. 3 bzw. 4 ersichtlich, eine stiftförmige Positionshilfe 38 exzentrisch angeordnet, die beim Einsetzen des Verschlussblocks 30 in eine Ausnehmung im Armaturengrundkörper 25 eingreift. Die Positionshilfe 38 stellt die richtige Position des Verschlussblocks 30 sicher und vermeidet Zwischenstellungen, in denen der freie Durchfluss behindert wäre. Der Armaturengrundkörper 25 weist bevorzugt vier zur Positionshilfe 38 passende Ausnehmungen auf.

In der Schrägansicht nach Fig. 4 ist der Ringkanal 31 innerhalb des ringförmigen Endabschnitts 37 des Verschlussblocks 30 gut erkennbar. Rund um die zentrale Schraube 29 sind vier Verschlussstopfen 34 ersichtlich, wobei in den beiden linken Verschlussstopfen 34 jeweils eine Ausnehmung für ein Werkzeug gezeichnet ist, die in den beiden rechten Verschlussstopfen fehlt. Das Werkzeug kann daher auch von dieser Seite, beispielsweise für eine Grundeinstellung angesetzt werden, um die Ventilspindeln in den Aufnahmen oder Bohrungen 32 zu betätigen. Selbstverständlich können auch die rechten Verschlussstopfen Werkzeugaufnahmen aufweisen bzw. auch die linken Verschlussstopfen ohne diese Ausnehmungen sein.

In der Ausführung nach Fig. 6 und 7 ist eine vereinfachte Ausgestaltung des Verschlussblocks 30 gezeigt, wobei der wesentliche Unterschied darin besteht, dass die Verschlussstopfen 34 nicht an verstellbaren Ventilspindeln vorgesehen sind, sondern einzeln händisch in die jeweilige Aufnahme 32 eingesteckt werden. Nicht benötigte Verschlussstopfen 34 können in Ausnehmungen 40 an der Oberseite des Verschlusskörpers 30 aufbewahrt werden. In Fig. 6 ist die linke Öffnung verschlossen und die rechte Öffnung 26 offen. Ein Strömungsweg kann von der offenen Öffnung 26 bezüglich der Zeichenebene nach vorne oder hinten ausgebildet sein.

Nach Fig. 7 sind beide Öffnungen 26 frei, sodass der Strömungsweg zwischen diesen beiden Öffnungen ausgebildet ist, während in die dahinter liegende Öffnung ein Verschlussstopfen 34 eingesetzt ist.

Wie aus Fig. 4 bis 7 ersichtlich, sind nicht näher bezeichnete Dichtungsringe vorgesehen.

Wenn alle Arbeiten abgeschlossen sind und die Dichtheitsprüfung erfolgt ist, wird der Verschlussblock 30 entfernt. Stattdessen kann dann die Sanitärarmatur eingesetzt und mit dem Armaturengrundkörper 25 verbunden werden.

## Patentansprüche

1. Einheit aus einem Armaturengrundkörper und einer Vorrichtung für die Dichtheitsprüfung einer Sanitärinstallation, wobei Anschlüsse des Armaturengrundkörpers (25), die alle in Öffnungen an der Oberseite des Armaturengrundkörpers (25) enden, mit Anschlussleitungen verbindbar sind, wobei die Vorrichtung, die anstelle einer Armatur an der Oberseite des Armaturengrundkörpers (25) dichtend montiert wird, einen Verschlussblock (30) aufweist, in dessen Unterseite eine Strömungsverbindung zwischen allen Öffnungen in der Oberseite des Armaturengrundkörpers (25) ausgebildet ist, **dadurch gekennzeichnet, dass** im Verschlussblock (30) mindestens ein Verschlussstopfen (34) vorgesehen ist, mit dessen Hilfe Strömungswege zwischen den Öffnungen des Armaturengrundkörpers (25) sperrbar sind.

2. Einheit nach Anspruch 1, **dadurch gekennzeichnet, dass** die Strömungsverbindung durch einen nach unten offenen Ringkanal (31) gebildet ist.

3. Einheit nach Anspruch 1 oder 2, **dadurch gekennzeichnet, dass** der Verschlussblock (30) pro Öffnung des Armaturengrundkörpers (25) im Ringkanal (31) eine Aufnahme (32) für einen Verschlussstopfen (34) aufweist.

4. Einheit nach Anspruch 3, **dadurch gekennzeichnet, dass** der Verschlussstopfen (34) in seiner Aufnahme (32) von außen verstellbar ist.

5. Einheit nach Anspruch 4, **dadurch gekennzeichnet, dass** jeder Verschlussstopfen (34) an einer im Verschlussblock (30) gelagerten Ventilspindel (33) angeordnet ist.

6. Einheit nach Anspruch 3 oder 5, **dadurch gekennzeichnet, dass** der Verschlussblock (30) vier Aufnahmen (32) und vier Ventilspindeln (33) rund um eine zentrale Schraube (29) der Vorrichtung zur Fixierung in einer zentralen Bohrung (28) des Armaturengrundkörpers (25) aufweist.

7. Einheit nach einem der Ansprüche 1 bis 6, **dadurch gekennzeichnet, dass** an der Unterseite des Verschlussblocks (30) eine stiftförmige Positionierhilfe (38) zum Eingriff in eine Ausnehmung des Armaturengrundkörpers (25) vorsteht.

## Claims

1. A unit comprising a fitting main body and a device for leak testing of a sanitary installation, wherein connections of the fitting main body (25) which all end in openings at the top side of the fitting main body (25) can be connected to connecting lines, wherein the device which is sealingly fitted instead of a fitting at the top side of the fitting main body (25) has a closure block (30), in the underside of which there is a flow communication between all openings in the top side of the fitting main body (25), **characterised in that** provided in the closure block (30) is at least one closure plug (34), by means of which flow paths between the openings of the fitting main body (25) can be closed.

2. A unit according to claim 1 **characterised in that** the flow communication is formed by a downwardly open annular passage (31).

3. A unit according to claim 1 or claim 2 **characterised in that** the closure block (30) has a receiving means (32) for a closure plug (34) for each opening of the fitting main body (25) in the annular passage (31).

4. A unit according to claim 3 **characterised in that** the closure plug (34) is displaceable in its receiving means (32) from the outside.

5. A unit according to claim 3 **characterised in that** each closure plug (34) is arranged on a valve spindle (33) mounted in the closure block (30).

6. A unit according to claim 3 or claim 5 **characterised in that** the closure block (30) has four receiving means (32) and four valve spindles (33) around a central screw (29) of the device for fixing in a central bore (28) of the fitting main body (25).

7. A unit according to one of claims 1 to 6 **characterised in that** at the underside of the closure block (30) a pin-shaped positioning aid (38) projects for engagement into an opening in the fitting main body (25).

## Revendications

1. Unité avec un corps principal d'armature et un dispositif pour le contrôle d'étanchéité d'une installation sanitaire, dans laquelle des raccords du corps principal d'armature (25), qui se terminent tous dans des ouvertures sur la face supérieure du corps principal d'armature (25), peuvent être reliés à des conduites de raccordement, dans laquelle le dispositif, qui est monté de manière étanche à la place d'une armature sur la face supérieure du corps principal d'armature (25), présente un bloc de fermeture (30), dans la face inférieure duquel une liaison d'écoulement entre toutes les ouvertures est réalisée dans la face supérieure du corps principal d'armature (25), **caractérisée en ce qu'**au moins un bouchon de fermeture (34), à l'aide duquel des trajets d'écoulement peuvent être barrés entre les ouvertures du corps principal d'armature (25), est prévu dans le bloc de fermeture (30).

2. Unité selon la revendication 1, **caractérisée en ce que** la liaison d'écoulement est formée par un canal annulaire (31) ouvert vers le bas.

3. Unité selon la revendication 1 ou 2, **caractérisée en ce que** le bloc de fermeture (30) présente un logement (32) pour un bouchon de fermeture (34) par ouverture du corps principal d'armature (25) dans le canal annulaire (31).

4. Unité selon la revendication 3, **caractérisée en ce que** le bouchon de fermeture (34) est réglable de l'extérieur dans son logement (32).

5. Unité selon la revendication 4, **caractérisée en ce que** chaque bouchon de fermeture (34) est agencé au niveau d'une tige de soupape (33) agencée dans le bloc de fermeture (30).

6. Unité selon la revendication 3 ou 5, **caractérisée en ce que** le bloc de fermeture (30) présente quatre logements (32) et quatre tiges de soupape (33) autour d'une vis centrale (29) du dispositif pour la fixation dans un alésage central (28) du corps principal d'armature (25).

7. Unité selon l'une quelconque des revendications 1 à 6, **caractérisée en ce qu'**une aide au positionnement en forme de tige (38) fait saillie sur la face inférieure du bloc de fermeture (30) pour la mise en prise avec un évidement du corps principal d'armature (25).
